# EUROPÄISCHE PATENTSCHRIFT

(11) **EP 1 120 216 B1**
(45) Veröffentlichungstag und Bekanntmachung des Hinweises auf die Patenterteilung: **24.05.2006**
(21) Anmeldenummer: 01101596.3
(22) Anmeldetag: 25.01.2001
(51) Int. Cl.: B28C 5/08, B28C 5/12, B28C 7/16, B01F 15/00

(54) **Verfahren und Vorrichtung zum Mischen und Fördern von Beton**
Method and apparatus for mixing and discharging of concrete
Procédé et appareil pour mélanger et décharger du béton

(30) Priorität: 27.01.2000 DE 20001472 U; 11.07.2000 DE 10033663
(43) Veröffentlichungstag der Anmeldung: 01.08.2001
(73) Patentinhaber: Kaeser Kompressoren GmbH, 96450 Coburg (DE)
(72) Erfinder: Foerster, Werner, 96271 Grub a. F. (DE)
(74) Vertreter: Behrendt, Arne

(56) Entgegenhaltungen:
- EP-A- 0 367 912
- DE-A- 4 211 139
- US-A- 2 942 860
- US-A- 5 570 953

## Beschreibung

Die Erfindung betrifft ein Misch- und Fördergerät zur diskontinuierlichen, durch Beschickungsvorgänge unterbrochenen Mischung und anschließenden Förderung von Dickstoffen, insbesondere Mörtel und Beton, mit einem an eine Förderleitung angeschlossenen, ein motorisch angetriebenes Rührwerk enthaltenden Mischkessel, der mit Misch- und Fördergut beschickt und mit Druckluft zum Austrag der Dickstoffe durch die Förderleitung beaufschlagt werden kann, und mit einem in das Misch- und Fördergerät integrierten oder als separate Baueinheit ausgeführten, durch einen Verbrennungs- oder Elektromotor angetriebenen Rotationskompressor zur Erzeugung der Druckluft. Weiter betrifft die Erfindung ein Verfahren zur Steuerung und zum Betrieb eines solchen Misch- und Fördergeräts.

Solche Misch- und Fördergeräte werden in der Bauindustrie zur Mischung und Förderung von Dickstoffen, insbesondere Dickstoffen mit geringem Wassergehalt wie z. B. Mörtel und Estrich-Beton, verwendet. Dabei werden zunächst die Bestandteile des Dickstoffs, in der Regel Sand, Bindemittel und Wasser, durch eine Einfüllöffnung dem Mischkessel zugeführt und dann durch das Rührwerk durchmischt. Anschließend wird der Deckel des Mischkessels geschlossen und der Mischkessel mit Druckluft beaufschlagt. Der Dickstoff wird in Form von Pfropfen, die von Druckluftblasen unterbrochen sind, durch eine Förderleitung gepreßt, die an einen Austrittsstutzen im unteren Bereich des Mischkessels angeschlossen ist. Die Unterbrechungen zwischen den Pfropfen entstehen, weil die Schaufeln des weiterhin laufenden Rührwerks die Austrittsöffnung in die Förderleitung periodisch überstreichen. Zur Unterstützung der Pfropfenförderung wird in der Regel zusätzlich Druckluft durch eine weitere Leitung im Bereich des Austrittsstutzens eingeblasen. Solche Misch- und Fördergeräte werden mit integriertem oder separatem Kompressor ausgeführt.

Im folgenden werden zunächst bekannte Geräte mit integriertem Kompressor beschrieben. In solchen Misch- und Fördergeräten werden meist öleingespritzte Rotationskompressoren verwendet, in denen ein Elektro- oder Verbrennungsmotor direkt oder über ein Riemen- oder Zahnradgetriebe das Kompressorelement antreibt. Aus Kostengründen und wegen anderer konstruktiver Nachteile werden zwischen Antriebsmotor und Kompressorelement keine schaltbaren Kupplungen verwendet, d. h. das Kompressorelement wird bei laufendem Antriebsmotor immer mit angetrieben.

Der Antrieb des Rührwerks erfolgt entweder über ein schaltbares Riemengetriebe und eine Kardanwelle zwischen Antriebsmotor und Rührwerk oder über einen Hydraulikmotor am Rührwerk und eine Hydraulikpumpe am Antriebsmotor.

Aus Kostengründen ist man bestrebt, die Leistung des Antriebsmotors möglichst effizient zu nutzen, d. h. mit der installierten Motorleistung für eine bestimmte Dickstoffmenge möglichst kurze Misch- und Förderzeiten zu erreichen. Die bekannten Misch- und Fördergeräte haben hierbei Defizite, die sich aus der oben dargestellten Funktionsweise ergeben und im folgenden beschrieben werden:

Wegen des Fehlens einer schaltbaren Kupplung zwischen Antriebsmotor und Kompressorelement wird der Kompressor auch während der Mischphase, in der kein Druckluftbedarf für die Förderung besteht, angetrieben. Der Kompressor läuft zwar im Leerlauf, verbraucht aber trotzdem einen nennenswerten Anteil der Antriebsmotorleistung, der für den Mischvorgang nicht zur Verfügung steht.

Das erforderliche Antriebsmoment für das Rührwerk ist zu Beginn der Mischphase am höchsten und nimmt dann rasch ab, wenn das Beschickungsgut zu einer pastösen Masse durchgemischt wird. Außerdem hängt das erforderliche Antriebsmoment für das Rührwerk stark von der Drehzahl des Rührwerks ab. Eine Reduzierung der Drehzahl des Rührwerks zu Beginn der Mischphase würde das erforderliche Antriebsmoment und (in noch stärkerem Maße) die erforderliche Antriebsleistung (als Produkt von Moment und Drehzahl) reduzieren, jedoch existiert bei den bekannten Misch- und Fördergeräten keine effiziente Möglichkeit zur Drehzahlreduzierung des Rührwerks.

Aus Kostengründen verzichtet man nämlich auf Getriebe mit variablem Übersetzungsverhältnis zwischen Antriebsmotor und Rührwerk bzw. auf regelbare Hydraulikmotoren. Eine Veränderung der Drehzahl des Rührwerks ist deshalb nur eingeschränkt über eine Veränderung der Antriebsmotordrehzahl und/oder bei Hydraulikmotoren durch eine Bypass-Regelung mit hohen Leistungsverlusten möglich. Wenn als Antriebsmotor ein Verbrennungsmotors verwendet wird, dann sind einer Reduzierung der Drehzahl wegen des Verlaufs Drehzahl-Drehmoment-Kennlinie enge Grenzen gesetzt. Außerdem bedeutet eine verringerte Antriebsmotordrehzahl einer Verringerung der Abgabeleistung des Motors. Bei Verwendung eines Elektromotors als Antriebsmotor kommen aus Kostengründen keine drehzahlveränderbaren Antriebe in Frage.

Deshalb hat bei Misch- und Fördergeräten nach dem Stand der Technik die für das Rührwerk benötigte Antriebsleistung zu Beginn der Mischphase ein deutliches Maximum. Die Auslegung bzw. Abstimmung des Antriebsmotors und des Rührwerks müssen für diesen ungünstigsten Betriebspunkt erfolgen, da sonst der Motor durch das Rührwerk abgewürgt werden kann. Im weiteren Verlauf der Mischphase wird dann die verfügbare Leistung des Antriebsmotors nicht vollständig zur Mischung genutzt.

Auch während der Förderphase wäre eine gegenüber der Mischphase reduzierte Drehzahl wünschenswert, die zur Erhaltung der Durchmischung und zur Unterstützung der Pfropfenbildung ohne weiteres ausreichen würde. Das Rührwerk läuft jedoch bei den bekannten Misch- und Fördergeräten in der Förderphase mit einer unnötig hohen Drehzahl und mit unnötig hoher Antriebsleistung, insbesondere dann, wenn- wie bei einigen Geräten üblich - in der Förderphase die Drehzahl des Antriebsmotors weiter erhöht wird, um möglichst viel Druckluft für die Förderung zu erzeugen. Der unnötig hohe Leistungsbedarf des Rührwerks steht nicht für die Erzeugung von Druckluft, d.h. die Förderung des Dickstoffs, zur Verfügung.

Ein weiterer Nachteil bekannter Misch- und Fördergeräte mit Hydraulikpumpe und -motor sind die hohen Kosten für den zusätzlichen Hydraulik-Kreislauf. In der Offenlegungsschrift DE 42 11 139 A1 wird deshalb vorgeschlagen, den Ölkreislauf des Rotationskompressors und den Hydraulik-Kreislauf zu kombinieren. Dieses System hat sich jedoch bisher nicht durchgesetzt, wahrscheinlich deshalb, weil der hohe Luftanteil im Kompressoröl erhebliche Probleme im Hydrauliksystem verursacht.

Ein weiterer Nachteil bekannter Misch- und Fördergeräte mit Riemengetriebe und Kardanwelle sind schädliche Drehschwingungen des Antriebsstrangs und daraus resultierende Vibrationen, die zu erheblicher Geräuschentwicklung führen und z.B. in der Offenlegungsschrift DE 42 10 430 A1 beschrieben werden. Diese Antriebsart verursacht außerdem konstruktive Einschränkungen, die zu höheren Herstellkosten führen. Auch die Komponenten wie der schaltbare Riemenantrieb mit Spannrolle, Betätigungshebeln, Kardanwelle, Getriebe zur Reduzierung der Drehzahl, mehreren Lagern, Einrichtungen zur Schmierung der Lager etc. tragen erheblich zu den Herstellkosten bei. Weiterhin nachteilig ist der relativ hohe Wartungsbedarf des schaltbaren Riemengetriebes.

Bekannte Misch- und Fördergeräte mit separaten Kompressoren werden z. B. von fahrbaren oder transportablen Baustellenkompressoren mit Druckluft versorgt. Als Antrieb für das Rührwerk wird dabei meist ein Elektromotor verwendet. Nachteilig dabei ist, daß diese Geräte auf einen zusätzlichen Stromanschluß angewiesen sind, der auf Baustellen nicht immer vorhanden ist.

Die Aufgabe der Erfindung besteht darin, die bekannten Misch- und Fördergeräte dahingehend zu verbessern, daß die Leistung des Antriebsmotors sowohl während der Mischphase als auch während der Förderphase optimal genutzt, der konstruktive Aufwand, die Herstellungskosten und der Wartungsaufwand reduziert und die Zuverlässigkeit und die Lebensdauer des Geräts erhöht werden.

Zur Lösung der erfindungsgemäßen Aufgabe wird vorgeschlagen, für den motorischen Antrieb des Rührwerks einen oder mehrere Druckluftmotoren zu verwenden, die mit einem Anteil, vorzugsweise 20 bis 100 %, der vom Kompressor erzeugten Druckluft versorgt werden, und deren Drehzahl und/oder Drehmoment und/oder Antriebsleistung durch geeignete Mittel zur Beeinflussung der Zufuhr von Druckluft zu dem bzw. den Druckluftmotoren und/oder der Abfuhr von Abluft von dem bzw. den Druckluftmotoren an die verschiedenen Betriebsphasen des Misch- und Förderprozesses angepaßt werden kann.

Dazu zählt insbesondere die Verwendung von mehreren Druckluftmotoren, die einzeln oder in Kombination das Rührwerk so antreiben, daß durch Zu- oder Abschaltung einzelner Motoren die Drehzahl und/oder die Antriebsleistung und/oder das Antriebsmoment des Rührwerks verändert werden kann. Dazu kann beispielsweise ein mehrteiliges Rührwerk verwendet werden, dessen einzelne Teile jeweils separat von einem Druckluftmotor angetrieben werden. Alternativ können mehrere Druckluftmotoren, die auf einer gemeinsamen Welle arbeiten oder durch ein geeignetes Getriebe gekoppelt werden, ein einteiliges Rührwerk antreiben.

Ebenfalls eingeschlossen ist die Verwendung von Druckluftmotoren mit mehreren Einlässen für die Druckluft und/oder mehreren Auslässen für die Abluft, die vorzugsweise mit verschiedenen separaten Arbeitsräumen und/oder mit verschiedenen Gehäuseabschnitten der gleichen Arbeitsräume verbunden sind und deren Drehzahl und/oder Antriebsleistung und/oder Antriebsmoment durch Zu- oder Abschaltung der Zufuhr von Druckluft bzw. Abfuhr von Abluft an einem oder mehreren dieser Ein- und Auslässe verändert werden kann.

Druckluftmotoren sind wegen ihrer Drehzahl-Drehmoment-Kennlinie besonders für diese Anwendung geeignet. Sie können auch Antriebsmomente deutlich über ihrem Nennmoment liefern, wobei ihre Drehzahl mit steigendem Antriebsmoment abnimmt.

Dadurch sind Druckluftmotoren einerseits in der Lage, das relative hohe Antriebsmoment für das Rührwerk zu Beginn der Mischphase zur Verfügung zu stellen. Andererseits sinkt dabei ihre Drehzahl, so daß das für das Rührwerk erforderliche Antriebsmoment gegenüber bekannten Antrieben mit im wesentlichen konstanter Drehzahl geringer ist. Das geringere Antriebsmoment bei geringerer Drehzahl führt dazu, daß mit Druckluftmotoren das bei bekannten Geräten auftretende Maximum der Antriebsleistung zu Beginn der Mischphase vermindert oder vermieden wird. Druckluftmotoren müssen deshalb bei vergleichbarer Mischwirkung für eine geringere Leistung ausgelegt werden, als Antriebe mit Riemengetriebe und Kardanwelle oder Hydraulikmotor und -pumpe.

Die Erfindung wird nun zunächst für Misch- und Fördergeräte mit integriertem Kompressor beschrieben.

Vorteilhaft ist die Verwendung von Druckluftmotoren insbesondere deshalb, weil sie zu einer Entkoppelung der Drehzahlen von Antriebsmotor und Rührwerk führt. Der Antriebsmotor kann sowohl in der Mischphase als auch in der Förderphase mit voller Leistung und hoher Drehzahl laufen, um möglichst viel Druckluft für den Antrieb des Rührwerks und/oder für die Förderung des Dickstoffs zu liefern.

Die in Misch- und Fördergeräten üblicherweise verwendeten Rotationskompressoren (Schraubenkompressoren, Flügelzellenkompressoren) besitzen Verdichtungskammern, die zwischen dem bzw. den Rotoren und dem Gehäuse des Kompressorelements gebildet werden und sich im Verlauf der Rotation des bzw. der Rotoren zyklisch öffnen, füllen, an saugseitigen Steuerkanten vom Ansaugbereich abschließen, verkleinern, an druckseitigen Steuerkanten zur Druckseite öffnen und gegen den Betriebsdruck zur Druckseite ausgeschoben werden. In den feststehenden, die Verdichtungskammern begrenzenden Gehäusebereichen können Öffnungen bzw. Anschlüsse angebracht werden, durch die den bereits vom Ansaugbereich abgeschlossenen Verdichtungskammern im Kompressorelement Druckluft mit einem zeitlich im wesentlichen konstanten Druck zwischen Ansaug- und Betriebsdruck entnommen oder zugeführt werden kann. Die Wahl der Position dieser Anschlüsse bestimmt dabei die Höhe dieses Zwischendrucks.

Durch wechselnde Verbindung dieser Anschlüsse mit den Ein- und/oder Auslässen der Druckluftmotoren ist es möglich, die Druckdifferenz zwischen den Ein- und Auslässen der Druckluftmotoren gezielt zu verändern. Zusätzlich oder alternativ können die Ein- und/oder Auslässe gedrosselt werden. Zusätzlich oder alternativ kann die Druckdifferenz zwischen Ein- und Auslaß der Druckluftmotoren durch einen veränderlichen Bypaß beeinflußt werden. Mit diesen Maßnahmen kann die Drehzahl und/oder das Drehmoment und/oder die Antriebsleistung der Druckluftmotoren an die Betriebsphasen angepaßt werden.

In einer bevorzugten Ausführung der Erfindung wird die Druckluft dem bzw. den Druckluftmotoren wenigstens zeitweise mit einem Druck zugeführt, der im wesentlichen dem Betriebsdruck des Kompressors entspricht.

Weiterhin wird die Druckluft den Druckluftmotoren wenigstens zeitweise bevorzugt mit einer Temperatur zugeführt, die im wesentlichen der Verdichtungsendtemperatur des Kompressors entspricht, die bei öleingespritzten Rotationskompressoren in der Regel zwischen 70°C und 100°C liegt. Die Druckluft wird dazu an einer Stelle entnommen, an der sie noch keine nennenswerte Abkühlung erfahren hat. Dadurch kann eine relativ hohe Eintrittstemperatur abgearbeitet werden, so daß die Austrittstemperatur der Druckluft aus den Druckluftmotoren aus thermodynamischen Gründen sicher über der Umgebungstemperatur liegt und keinerlei schädliche Kondensation auftreten kann. Außerdem wird so das maximale Betriebsvolumen genutzt.

Es kann auch vorteilhaft sein, die Druckluft vor ihrer Zufuhr zu den Druckluftmotoren in einem Wärmetauscher auf eine Temperatur oberhalb der Verdichtungsendtemperatur des Kompressors zu erwärmen, um so das Arbeitsvermögen der Druckluft bei der Expansion in den Druckluftmotoren weiter zu erhöhen. Bei Misch- und Fördergeräten mit Verbrennungsmotor als Antriebsmotor kann die Druckluft beispielsweise durch Wärmeaustausch mit dem Kühlfluid oder dem Abgasstrom des Verbrennungsmotors erwärmt werden.

Weiterhin kann die Druckluft den Druckluftmotoren mit einem Ölgehalt zur Schmierung zugeführt werden, vorzugsweise mit 0,5 bis 50 mg Öl pro Kilogramm Luft.

Gegenüber dem trockenen Betrieb erhöht diese Schmierung der Druckluftmotoren ihren Wirkungsgrad, ihre Lebensdauer und ihre Zuverlässigkeit.

Bei Verwendung von öleingespritzten Rotationskompressoren wird der gewünschte Ölgehalt in der Druckluft für die Druckluftmotoren bevorzugt dadurch erreicht, daß die Entnahme der Druckluft an einer geeigneten Stelle vor der Feinabscheidung des Öls im Kompressor erfolgt, z. B. vor dem Koaleszenzfilter im Ölabscheidebehälter.

Es ist auch möglich, die Druckluft den Druckluftmotoren wenigstens zeitweise mit einem Druck zuzuführen, der zwischen dem Ansaug- und dem Betriebsdruck liegt. Dazu kann die Druckluft an einer geeigneten Stelle des Kompressorelements entnommen werden.

Außerdem kann die Zufuhr von Druckluft zu den Druckluftmotor über ein oder mehrere Ventile geöffnet und/oder gedrosselt und/oder geschlossen und/oder zwischen verschiedenen Entnahmestellen umgeschaltet werden.

Die aus den Druckluftmotoren austretende Luft wird bevorzugt in den Kreislauf des Kompressors zurückgeführt. Dies hat unter anderem den Vorteil, daß das Öl zur Schmierung der Druckluftmotoren nicht in die Umgebung entweicht, sondern in den Kompressorkreislauf zurückgeführt wird. Eine Möglichkeit dazu ist die Rückführung in den Ansaugbereich des Rotationskompressors, z. B. in das Einlaßventil.

Eine weitere Möglichkeit ist die Rückführung in das Kompressorelement, und zwar an einer Stelle, an der ein Druck zwischen Ansaug- und Betriebsdruck herrscht. Diesem Zwischendruck sind geringe Druckpulsationen überlagert, deren Amplitude etwa der Druckdifferenz zwischen zwei benachbarten Verdichtungskammern im Bereich der Rückführstelle entspricht. In Betriebszuständen, in denen keine Rückführung stattfindet, können sich dadurch pulsierende Strömungsvorgänge zwischen den Verdichtungskammern und dem Volumen in der Rückführleitung ergeben, die Leistungsverluste verursachen. Zur Vermeidung dieses Effektes kann es vorteilhaft sein, die Abluft über ein Rückschlagventil in das Kompressorelement zurückzuführen, wobei zwischen dem Rückschlagventil und den Verdichtungskammern im Kompressorelement ein Volumen eingeschlossen ist, das kleiner als das Volumen der Verdichtungskammer im Bereich des Anschlusses der Rückführung ist, vorzugsweise kleiner als 20 %.

Eine andere Möglichkeit der Abfuhr der Abluft vom Druckluftmotor besteht darin, den Auslaß des Druckluftmotors beim Fördergang mit der Druckluftzuführung des Mischkessels zu verbinden.

Die Rückführung bzw. Abfuhr der Abluft kann über ein oder mehrere Ventile geöffnet und/oder gedrosselt und/oder geschlossen und/oder zwischen verschiedenen Rückführstellen umgeschaltet werden.

Damit ist eine Vielzahl von Möglichkeiten gegeben, die dem bzw. den Druckluftmotoren zwischen Ein- und Auslaß zur Verfügung gestellte Druckdifferenz gezielt zu beeinflussen.

In einer besonders bevorzugten Ausführung der Erfindung wird die Druckluft einem Druckluftmotor im wesentlichen mit dem Betriebsdruck des Kompressors zugeführt, während seine Abluft in den Ansaugbereich oder alternativ in das Kompressorelement an einer Stelle zurückgeführt wird, an der ein Druck zwischen Ansaug- und Betriebsdruck herrscht, wobei die Umschaltung zwischen beiden alternativen Rückführungen über mindestens ein Ventil erfolgt. Während der Mischphase wird die Rückführleitung am Austritt des Druckluftmotors mit dem Ansaugbereich des Kompressors verbunden, so daß für den Druckluftmotor zwischen Ein- und Auslaß die maximale Druckdifferenz zur Verfügung steht. Wäre dies nicht der Fall, dann müßte der Druckluftmotor unnötig groß dimensioniert werden. Während der Förderphase wird die Rückführleitung am Austritt des Druckluftmotors mit einem Anschluß am Gehäuse des Kompressorelements verbunden, an dem ein Zwischendruck herrscht, vorzugsweise etwa 2 bis 60 % des Betriebsdrucks. Durch diese Rückführung wird die Druckdifferenz zwischen Ein- und Auslaß des Druckluftmotors reduziert und seine Drehzahl sinkt auf den in der Förderphase gewünschten Wert.

Die Rückführung der Abluft in bereits abgeschlossene Verdichtungskammern im Kompressorelement ist besonders vorteilhaft, weil die Versorgung des Druckluftmotors in einem inneren Kreislauf stattfindet, so daß im wesentlichen der gesamte Ansaugvolumenstrom des Kompressorelements als Druckluft für die Förderung des Dickstoffs zur Verfügung steht. Das Kompressorelement kann deshalb wesentlich kleiner dimensioniert werden, als es bei einer Rückführung der Abluft des Druckluftmotors in die Umgebung oder in den Ansaugbereich des Kompressorelements der Fall wäre.

In einer weiteren bevorzugten Ausführung der Erfindung wird die Druckluft einem Druckluftmotor im wesentlichen mit dem Betriebsdruck des Kompressors zugeführt, während seine Abluft in den Ansaugbereich des Kompressors bzw. in die Umgebung oder alternativ in den Mischkessel geführt wird, wobei die Umschaltung zwischen beiden Alternativen durch mindestens ein Ventil erfolgt. Während der Mischphase wird die Abluft des Druckluftmotors in den Ansaugbereich des Kompressors oder in die Umgebung geführt, so daß für den Druckluftmotor zwischen Ein- und Auslaß die maximale Druckdifferenz zur Verfügung steht. Wird die Abluft des Druckluftmotors in den Ansaugbereich des Pompressors zurückgeführt, dann entsteht ein innerer Kreislauf, so daß keine staubhaltige Umgebungsluft, wie sie beim Befüllen des Mischkessels gewöhnlich entsteht, durch den Einlaßfilter gereinigt werden muß, was zu einer deutlich verlängerten Standzeit des Filters führt. Wird die Abluft in die Umgebung abgeführt, z. B. über einen Abblaseschalldämpfer, so kann die Rückführleitung entfallen.

Während der Förderphase wird die Abluft des Kompressors in den Mischkessel geleitet, in dem ein Druck zwischen Ansaug- und Betriebsdruck des Kompressors herrscht.

Es wird dann im wesentlichen die gesamte vom Kompressor erzeugte Druckluft zunächst durch den Druckluftmotor und dann in den Mischkessel zur Förderung von Mischgut geleitet.

In dieser Anordnung stellt sich der Betriebsdruck des Kompressors in Abhängigkeit vom gesamtent Druckluftverbrauch ein und teilt sich in einer vorteilhaften Selbstanpassung an den jeweiligen Fördervorgang in eine Druckdifferenz zwischen Ein- und Auslaß des Druckluftmotors und eine Differenz zwischen Mischkessel und Umgebung auf.

Falls die Abluft des Druckmotors ölhaltig ist, kann sie vor dem Austritt in die Umgebung bzw. vor dem Eintritt in den Mischkessel durch ein Ölabscheideelement geleitet werden, aus dem das abgeschiedene Öl in den Kreislauf des Kompressors zurückgeführt wird.

Durch Fremdkörper oder sehr grobkörnige Mischgüter kann es zur einer Blockierung des Rührwerks kommen, die durch eine kurzzeitige Umkehr der Drehrichtung in der Regel wieder beseitigt werden kann. In einer weiteren bevorzugten Ausführung der Erfindung ist deshalb die Verwendung eines Druckluftmotors mit umschaltbarer Drehrichtung vorgesehen.

Zur Lösung der erfindungsgemäßen Aufgabe wird weiterhin ein Verfahren zur Steuerung und zum Betrieb eines Misch- und Fördergeräts vorgeschlagen, in dem die vom Kompressor erzeugte Druckluft während der Mischphase im wesentlichen nur zur Versorgung des bzw. der das Rührwerk antreibenden Druckluftmotoren verwendet wird und während der Förderphase sowohl zur Förderung des Dickstoffs als auch zur Versorgung des bzw. der das Rührwerk antreibenden Druckluftmotoren.

Insbesondere können dazu mehrere Druckluftmotoren für den Antrieb des Rührwerks verwendet werden, von denen während der Förderphase alle, während der Mischphase jedoch nicht alle mit Druckluft versorgt werden.

In einer bevorzugten Ausführung dieses Verfahrens wird die Druckdifferenz zwischen Ein- und Auslaß mindestens eines Druckluftmotors so beeinflußt, daß die Drehzahl und/oder das Drehmoment und/oder die Antriebsleistung des Rührwerks während der Mischphase höher sind, als in Förderphase der. Dazu wird die Druckdifferenz zwischen Ein- und Auslaß des bzw. der Druckluftmotoren während der Mischphase höher eingestellt, als in der Förderphase.

Die Veränderung der Druckdifferenz zwischen Ein- und Auslaß des bzw. der Druckluftmotoren erfolgt durch gezielte Drosselung und/oder Umschaltung der Zufuhr der Druckluft und/oder der Abfuhr der Abluft zwischen verschiedenen Entnahme- und/oder Rückführstellen im Kompressor, an denen im wesentlichen der Ansaugdruck, der Betriebsdruck oder ein Zwischendruck herrscht, und/oder durch Veränderung eines Bypaß zwischen Ein- und Auslaß.

Bei einer weiteren Verfahrensvariante kann die Druckdifferenz zwischen Ein- und Auslaß des bzw. der Druckluftmotoren auch dadurch beeinflußt werden, daß die Abluft des bzw. der Druckluftmotoren während des Fördervorgangs in den Mischkessel geleitet wird. In diesem baut sich ein Druck auf, dessen Höhe die Druckdifferenz und damit die Drehzahl und/oder das Drehmoment und/oder die Antriebsleitung des bzw. der Druckluftmotoren beeinflußt.

Es kann auch Teil des Verfahren sein, sowohl die Versorgung mit Förderluft als auch die Reduzierung der Drehzahl und/oder des Drehmoments und/oder der Antriebsleistung des Rührwerks durch eine manuell oder automatisch betätigte Schalteinrichtung nach Schließung des Mischbehälters freizugeben und/oder auszulösen.

Weiterhin kann es sinnvoll sein, die Steuerung des Misch- und Fördergerätes so auszuführen, daß eine mögliche Blockade des Rührwerks automatisch erkannt und dadurch eine vorübergehende automatische Umkehrung der Drehrichtung auslöst wird. Dabei kann beispielsweise der Umstand ausgenutzt werden, daß der Druckluftverbrauch des Druckluftmotors bei Stillstand praktisch auf Null zurückgeht.

Neben den bisher genannten Vorteilen der erfindungsgemäßen Lösung können durch Verwendung eines Druckluftmotors der konstruktive Aufwand und die Herstellkosten gegenüber den bekannten Lösungen reduziert werden. Der schaltbare Riemenantrieb mit Spannrolle, Betätigungshebeln, Kardanwelle, Getriebe zur Reduzierung der Drehzahl, mehreren Lagern, Einrichtungen zur Schmierung der Lager bzw. der Hydraulikmotors mit Hydraulikpumpe und allen weiteren Komponenten eines Hydraulik-Kreislaufs können entfallen.

Gegenüber einem schaltbaren Riemengetriebe mit angeschlossener Kardanwelle erlaubt die erfindungsgemäße Lösung eine größeren konstruktiven Spielraum, weil zwischen Kompressor und Mischkessel lediglich eine Zu- und Abluftleitung verlegt werden muß. Wird die Abluft des Druckluftmotors in der Förderphase in dem Mischkessel und in der Mischphase in die Umgebung geleitet, dann ist zwischen Kompressor und Mischeinheit sogar nur eine Druckluftleitung erforderlich, wodurch in dieser Ausführung ein üblicher bzw. nur geringfügig modifizierter Baustellenkompressor eingesetzt werden kann. Dadurch ergeben sich nur geringe Einschränkungen für die relative Anordnung von Kompressor und Mischkessel. Außerdem wird Wartungsaufwand verringert und die Zuverlässigkeit erhöht. Die Vibrationen und Geräuschemissionen eines schaltbaren Riemengetriebes mit Kardanwelle entfallen.

Die meisten der für Geräte mit integriertem Kompressor aufgeführten Punkte gelten auch für Geräte mit separatem Kompressor. Hinzu kommt, daß bei Verwendung von Druckluftmotoren zum Antrieb des Rührwerks im Gegensatz zum üblichen Antrieb mit Elektromotoren kein zusätzlicher Stromanschluß erforderlich ist. Für die Versorgung des Misch- und Fördergeräts mit Druckluft während der Förderphase ist ohnehin ein Baustellenkompressor vorhanden (in der Regel mit Verbrennungsmotor), der auch die Druckluft für den Druckluftmotor zum Antrieb des Rührwerks liefern kann. Antriebe sonstiger Einrichtungen an Misch- und Fördergeräten (Geräte zum Beschicken mit Mischgut, Ladeschaufeln etc.) können auch mit Druckluftmotoren angetrieben werden, so daß keinerlei Stromversorgung erforderlich ist.

Im folgenden wird die Erfindung anhand eines Ausführungsbeispiels beschrieben, ohne jedoch die Allgemeinheit der Erfindung auf dieses Beispiel einzuschränken. Es zeigen:
- Fig. 1: ein Steuerungsschema eines erfindungsgemäßen Misch- und Fördergerätes in der Mischphase;
- Fig. 2: ein Steuerungsschema eines erfindungsgemäßen Misch- und Fördergerätes in der Förderphase;
- Fig. 3: ein Steuerungsschema eines erfindungsgemäßen Misch- und Fördergerätes mit einer alternativen Ventilanordnung im Leerlauf;
- Fig. 4: die Drehzahl-Drehmoment-Kennlinie eines typischen Druckluftmotors und eines typischen Rührwerks zu Beginn und am Ende der Mischphase. Wobei die Bezeichnungen der einzelnen Kurven folgende Bedeutung haben:
a: Drehzahl-Drehmoment-Kennlinie des Druckluftmotors
b: Erforderliches Antriebsmoment des Rührwerks zu Beginn der Mischphase
c: Erforderliches Antriebsmoment des Rührwerks am Ende der Mischphase
d: Betriebspunkt von Rührwerk und Druckluftmotor zu Beginn der Mischphase
e: Betriebspunkt von Rührwerk und Druckluftmotor am Ende der Mischphase
N_{B}: Drehzahl von Rührwerk und Druckluftmotor zu Beginn der Mischphase
N_{E}: Drehzahl von Rührwerk und Druckluftmotor am Ende der Mischphase
M_{B}: Drehmoment von Rührwerk und Druckluftmotor zu Beginn der Mischphase
M_{E}: Drehmoment von Rührwerk und Druckluftmotor am Ende der Mischphase
- Fig. 5:: ein Steuerungsschema eines erfindungsgemäßen Misch- und Fördergerätes mit einer Anschlußvariante der Komponenten im Leerlauf; Alternative (gestrichelte Linien) mit ölhaltiger Antriebsluft;
- Fig. 6:: ein Steuerungsschema eines erfindungsgemäßen Misch- und Fördergerätes mit einer weiteren Anschlußvariante der Komponenten im Leerlauf.

Ein Verbrennungsmotor 1 treibt über eine Kupplung 2 das Kompressorelement 3. Dieses saugt Umgebungsluft über das Einlaßventil 4 an, verdichtet sie unter Einspritzung von Öl, das über die Einspritzleitung 5 zugeführt wird, und fördert das Druckluft-Öl-Gemisch über die Druckleitung 6 in den Ölabscheidebehälter 7. Hier wird der größte Teil des Öls aus dem Luftstrom abgeschieden und sammelt sich im unteren Bereich des Ölabscheidebehälters 7. Von dort wird es vom Betriebsdruck durch den Kühler 8 zurück in die Einspritzleitung 5 gepreßt. Ein Bypaß 9 mit einem Thermoventil 10 regelt dabei die Endtemperatur des Öls bzw. die Verdichtungsendtemperatur.

Über eine Druckleitung 11 wird Druckluft mit Betriebsdruck zum Druckluftmotor 12 geleitet, der das Rührwerk 13 in Mischkessel 14 antreibt. In der Druckleitung 11 ist ein 2/2-Wegeventil 15 vorgesehen, mit dem die Druckluftversorgung des Druckluftmotors 12 freigegeben und unterbrochen werden kann. Die Abluft des Druckluftmotors wird über eine Abluftleitung 16 zu einem 3/2-Wegeventil 17 geleitet.

In der einen Schaltstellung des 3/2-Wegeventils 17 wird die Abluft über die Leitung 18 in das Einlaßventil 4 geleitet, in der anderen Schaltstellung in einen Rückführanschluß 19 am Gehäuse des Kompressorelements 3. Der Rückführanschluß 19 ist mit einer Öffnung in einem Gehäusebereich des Kompressorelements 3 verbunden, an dem im Betrieb in den Verdichtungskammern ein Zwischendruck von etwa 50% des Betriebsdrucks herrscht.

Der Mischkessel 14 kann über eine Öffnung 20 mit Misch- und Fördergut beschickt, durch einen Deckel 21 verschlossen und bei geschlossenem Deckel 21 unter Druck gesetzt werden.

Weitere Details der Regelung des Kompressors und des Misch- und Fördergeräts werden hier zur Vereinfachung nicht dargestellt.

Wie in Fig. 1 dargestellt, ist in der Mischphase der Deckel 21 geöffnet und das 2/2-Wegeventil 22 für die Förderluft geschlossen. Der Kompressor erzeugt im wesentlichen Druckluft zur Versorgung des Druckluftmotors 12. Das 2/2-Wegeventil 15 ist geöffnet und gibt die Druckluft zum Druckluftmotor frei. Das 3/2-Wegeventil 17 verbindet den Auslaß des Druckluftmotors mit dem Einlaßventil 4 des Kompressors. Dadurch wird der Druckluftmotor mit der maximalen Druckdifferenz versorgt, so daß er mit relativ hoher Drehzahl, relativ hohem Drehmoment und relativ hoher Antriebsleistung arbeitet. Vor der Umschaltung in die Förderphase muß der Deckel 21 geschlossen werden.

Wie in Fig. 2 dargestellt, strömt in der Förderphase Druckluft aus dem Ölabscheidebehälter 7 durch einen Koaleszenzfilter 23, das geöffnete 2/2-Wegeventil 22 und die Druckleitungen 24 und 25 in den Mischkessel 14 und die Förderleitung 26. Das 3/2-Wegeventil befindet sich in der anderen Schaltstellung und läßt die Abluft des Druckluftmotors nun in den Rückführanschluß 19 des Kompressorelements strömen. Dort herrscht ein Zwischendruck, so daß am Druckluftmotor eine kleinere Druckdifferenz anliegt, als während der Mischphase. Dadurch sinkt sowohl der Druckluftverbrauch des Druckluftmotors, als auch seine Drehzahl, sein Drehmoment und seine Antriebsleistung.

Weil die Druckluft zur Versorgung des Druckluftmotors in der Förderphase in einem inneren Kreislauf, bestehend aus dem Kompressorelement 3, der Druckleitung 11, der Abluftleitung 16, dem 3/2-Wegeventil 17 und Rückführanschluß 19 am Kompressorelement 3, geführt wird, steht im wesentlichen der gesamte Ansaugvolumenstrom des Kompressorelements zur Förderung des Dickstoffs zur Verfügung.

Fig. 3 zeigt ein alternatives Steuerungsschema, in dem anstelle des 2/2-Wegeventils 15 und des 3/2-Wegeventils 17 ein 3/3-Wegeventil 27 zur Steuerung des Druckluftmotors 12 verwendet wird. Außerdem ist eine zusätzliche verstellbare Drosselstelle 28 in der Leitung zum Rückführanschluß 19 dargestellt, durch die eine weitere Anpassung der Drehzahl, des Drehmoments bzw. der Antriebsleistung des Druckluftmotors in der Förderphase möglich ist. Die Ventile 22 und 27 sind in der Schaltstellung für Leerlauf bzw. Stillstand des Misch- und Fördergeräts dargestellt.

Im Bereich des Rückführanschlusses 19 ist ein Rückschlagventil 29 angeordnet, das in der Mischphase, d. h. wenn die Rückführleitung durch das Ventil 27 geschlossen ist und keine Abluft des Druckluftmotors 12 über den Rückführanschluß 19 in das Kompressorelement strömt, pulsierende Strömungen zwischen den Verdichtungskammern und der Rückführleitung verhindert.

Wie in Fig. 4 dargestellt, arbeitet der Druckluftmotor zu Beginn der Mischphase, wenn das Mischgut dem Rührwerk noch einen relativ hohen Widerstand entgegensetzt, mit geringerer Drehzahl und höherem Drehmoment, als am Ende der Mischphase. Diese Anpassung ergibt sich automatisch durch den Verlauf der Drehzahl-Drehmoment-Kennlinie des Druckluftmotors und erweist sich als vorteilhaft gegenüber bekannten Antrieben, die während des Mischvorgangs im wesentlichen mit konstanter Drehzahl arbeiten.

Fig. 5 zeigt eine alternative Ausführung, bei der die Druckluft sowohl in der Mischphase als auch in der Förderphase direkt vom Kompressorelement 3 zum Druckluftmotor 12 geführt wird. Der Auslaß des Druckluftmotors 12 ist mit einem 3/3-Wegeventil 17 verbunden. Das Ventil ermöglicht die Stellung Stillstand A, Mischen B und Fördern C. In der Stellung A ist die Abluftleitung 16 geblockt und Druckluftmotor 12 ist im Stillstand. In der Mischphase (Stellung B) wird die Abluft des Druckluftmotor 12 durch die Abluftleitung 16 in das Einlaßventil 4 geführt. Dadurch stellt sich die maximal mögliche Druckdifferenz über den Druckluftmotor 12 ein, so daß er mit relativ hoher Drehzahl, relativ hohem Moment und relativ hoher Antriebsleistung arbeitet. Ferner ergibt sich in dieser Stellung ein geschlossener Kreislauf für die Druckluftversorgung des Druckluftmotors 12. In Ventilstellung C wird die Abluftleitung 16 mit der Druckluftzufuhr 30 de Mischkessels 14 verbunden. In der Druckluftzufuhr 30 befindet sich ein Ölabscheideelement 31, um das Öl aus der Druckluft abzuscheiden und durch eine Rückführleitung 32 in das Kompressorelement 3 zurückzuführen.

Außerdem ist eine Bypaßleitung 34 mit einem Drosselventil 35 zwischen Ein- und Auslaß des Druckluftmotors 12 vorgesehen, mit dem die Druckdifferenz über den Druckluftmotor 12 begrenzt werden kann. Bei dem Drosselventil 35 kann es sich z. B. um ein Mindestdruckventil handeln, das bei Überschreitung einer bestimmten Druckdifferenz öffnet und diese auf einen bestimmten Wert begrenzt.

In Fig. 6 ist eine weitere Möglichkeit zur Verschaltung der Komponenten dargestellt. Die Abluftleitung 16 des Druckluftmotors 12 ist hier analog zu Fig. 5 mit einem 3/3-Wegeventil 17, das über die selben Schaltmöglichkeiten verfügt, verbunden. Der Unterschied zur Ausführung in Fig. 5 besteht darin, daß beim Mischvorgang (Ventilstellung B) die Druckluft durch die Abluftleitung 16 über einen Abblaseschalldämpfer 33 direkt in die Umgebung gegeben wird. Ist zur Schmierung des Druckluftmotors ölhaltige Druckluft erforderlich, so kann anstelle des Koaleszenzfilterelements 23 im Ölabscheidebehälter 7 ein Ölabscheideelement 31 in die Abluftleitung 16 integriert werden.

## Patentansprüche

1. Misch- und Fördergerät zur diskontinuierlichen, durch Beschickungsvorgänge unterbrochenen Mischung und anschließenden Förderung von Dickstoffen, insbesondere Mörtel und Beton, mit einem an eine Förderleitung angeschlossenen, ein motorisch angetriebenes Rührwerk (13) enthaltenden Mischkessel (14), der mit Misch- und Fördergut beschickt und mit Druckluft zum Austrag der Dickstoffe durch die Förderleitung (26) beaufschlagt werden kann, und mit einem in das Misch- und Fördergerät integrierten oder als separate Baueinheit ausgeführten, durch einen Verbrennungs- oder Elektromotor angetriebenen Kompressorelement (3) zur Erzeugung der Druckluft,
**dadurch gekennzeichnet,**
**daß** der motorische Antrieb des Rührwerks (13) durch einen oder mehrere Druckluftmotoren (12) erfolgt, die mit einem Anteil der vom Kompressorelement (3) erzeugten Druckluft versorgt werden.

2. Misch- und Fördergerät nach Anspruch 1, **dadurch gekennzeichnet, daß** die Druckluftzufuhr und/oder -abfuhr des oder der Druckluftmotoren (12) mittels einer Steuervorrichtung gesteuert ist, die eine Anpassung der Drehzahl und/oder des Drehmoments und/oder der Antriebsleistung des oder der Druckluftmotoren (12) an die verschiedenen Betriebsphasen des Misch- und Förderprozesses erlaubt.

3. Misch- und Fördergerät nach Anspruch 1 oder 2, **dadurch gekennzeichnet, daß** mehrere Druckluftmotoren (12) einzeln oder über ein Getriebe das Rührwerk (13) so antreiben, daß durch Zu- oder Abschaltung einzelner Motoren (12) die Drehzahl und/oder die Antriebsleistung und/oder das Antriebsmoment des Rührwerks verändert werden kann.

4. Misch- und Fördergerät nach Anspruch 1 oder 2, **dadurch gekennzeichnet, daß** Druckluftmotoren (12) mit mehreren Einlässen für Druckluft und/oder mehreren Auslässen für die Abluft verwendet werden, die vorzugsweise mit verschiedenen separaten Arbeitsräumen und/oder mit verschiedenen Gehäuseabschnitten der gleichen Arbeitsräume verbunden, wobei Drehzahl und/oder Antriebsleistung und/oder Antriebsmoment der Druckluftmotoren (12) durch Zu- oder Abschaltung der Zufuhr von Druckluft bzw. Abfuhr von Abluft an einem oder mehreren dieser Ein- und Auslässe verändert werden kann.

5. Misch- und Fördergerät nach einem oder mehreren der Ansprüche 1 bis 4, **dadurch gekennzeichnet, daß** die Druckdifferenz zwischen Einlaß und Auslaß mindestens eines Druckluftmotors (12) wenigstens zeitweise durch einen veränderlichen Bypaß (9) zwischen Einlaß und Auslaß beeinflußt wird.

6. Misch- und Fördergerät nach einem oder mehreren der Ansprüche 1 bis 5, **dadurch gekennzeichnet, daß** die Druckluft mindestens einem Druckluftmotor (12) wenigstens zeitweise mit einem Druck zugeführt wird, der im wesentlichen dem Betriebsdruck des Kompressorelements (3) entspricht.

7. Misch- und Fördergerät nach einem oder mehreren der Ansprüche 1 bis 5, **dadurch gekennzeichnet, daß** die Druckluft wenigstens zeitweise mindestens einem Druckluftmotor (12) mit einer Temperatur zugeführt wird, die im wesentlichen mit der Verdichtungsendtemperatur des Kompressorelement (3) entspricht.

8. Misch- und Fördergerät nach einem oder mehreren der Ansprüche 1 bis 5, **dadurch gekennzeichnet, daß** die Druckluft wenigstens zeitweise vor ihrer Zufuhr zu mindestens einem Druckluftmotor (12) in einem Wärmetauscher auf eine Temperatur oberhalb der Verdichtungsendtemperatur des Kompressorelements (3) erwärmt wird.

9. Misch- und Fördergerät nach einem oder mehreren der Ansprüche 1 bis 5, **dadurch gekennzeichnet, daß** die Druckluft mindestens einem Druckluftmotor (12) wenigstens zeitweise mit einem Ölgehalt zur Schmierung zugeführt wird, vorzugsweise mit 0,5 bis 50 mg Öl pro Kilogramm Luft.

10. Misch- und Fördergerät nach Anspruch 9, **dadurch gekennzeichnet, daß** bei Verwendung von öleingespritzten Rotationskompressoren als Kompressorelemente (3) der gewünschte Ölgehalt der Druckluft für mindestens einen Druckluftmotor (12) **dadurch** erreicht wird, daß die Entnahme der Druckluft an einer geeigneten Stelle vor der Feinabscheidung des Öls im Kompressorelement (3) erfolgt.

11. Misch- und Fördergerät nach einem oder mehreren der Ansprüche 1 bis 5, **dadurch gekennzeichnet, daß** die Druckluft für mindestens einen Druckluftmotor (12) wenigstens zeitweise an einer Stelle des Kompressorelements (3) entnommen wird, an der ein Druck zwischen Ansaug- und Betriebsdruck herrscht.

12. Misch- und Fördergerät nach einem oder mehreren der Ansprüche 1 bis 11, **dadurch gekennzeichnet, daß** die Zufuhr von Druckluft zu mindestens einem Druckluftmotor (12) über ein oder mehrere Ventile geöffnet und/oder gedrosselt und/oder geschlossen und/oder zwischen verschiedenen Entnahmestellen umgeschaltet werden kann.

13. Misch- und Fördergerät nach einem oder mehreren der Ansprüche 1 bis 5, **dadurch gekennzeichnet, daß** die Abluft mindestens eines Druckluftmotors (12) wenigstens zeitweise in den Kreislauf des Kompressorelements (3) zurückgeführt wird.

14. Misch- und Fördergerät nach einem oder mehreren der Ansprüche 1 bis 5, **dadurch gekennzeichnet, daß** die Abluft mindestens eines Druckluftmotors (12) wenigstens zeitweise in den Ansaugbereich des Kompressorselements (3) zurückgeführt wird, vorzugsweise in das Einlaßventil.

15. Misch- und Fördergerät nach einem oder mehreren der Ansprüche 1 bis 5, **dadurch gekennzeichnet, daß** die Abluft mindestens eines Druckluftmotors (12) wenigstens zeitweise an einer Stelle in das Kompressorelement (3) zurückgeführt wird, an der ein Druck zwischen Ansaug- und Betriebsdruck herrscht.

16. Misch- und Fördergerät nach Anspruch 15, **dadurch gekennzeichnet, daß** die Abluft über ein Rückschlagventil (29) in das Kompressorelement (3) zurückgeführt wird, wobei zwischen dem Rückschlagventil (29) und den Verdichtungskammern im Kompressorelement (3) ein Volumen eingeschlossen ist, das kleiner als das Volumen der Verdichtungskammer im Bereich des Anschlusses der Rückführung ist, vorzugsweise kleiner als 20%.

17. Misch- und Fördergerät nach einem oder mehreren der Ansprüche 1 bis 5, **dadurch gekennzeichnet, daß** die Abluft mindestens eines Druckluftmotors (12) wenigstens zeitweise in die Luftzufuhr des Mischkessels (14) geleitet wird.

18. Misch- und Fördergerät nach einem oder mehrern Ansprüchen 1 bis 5, **dadurch gekennzeichnet, daß** die Abluft mindestens eines Druckluftmotors (12) wenigstens zeitweise in die Umgebung abgegeben wird.

19. Misch- und Fördergerät nach Anspruch 17 oder 18 und Anspruch 8, **dadurch gekennzeichnet, daß** ölhaltige Abluft mindestens eines Druckluftmotors (12) vor dem Eintritt in den Mischkessel (14) oder dem Austritt in die Umgebung durch einen Ölabscheider (7) geleitet wird, aus dem das abgeschiedene Öl in den Kreislauf des Kompressorelements (3) zurückgeführt wird.

20. Misch- und Fördergerät nach einem oder mehreren der Ansprüchen 11 bis 15, **dadurch gekennzeichnet, daß** die Rückführung der Abluft mindestens eines Druckluftmotors (12) über ein oder mehrere Ventile geöffnet und/oder gedrosselt und/oder geschlossen und/oder zwischen verschiedenen Rückführstellen umgeschaltet werden kann.

21. Misch- und Fördergerät nach einem oder mehreren der vorhergehenden Ansprüche, **dadurch gekennzeichnet, daß** ein Druckluftmotor (12) zum Antrieb des Rührwerks (13) verwendet wird, dem Druckluft im wesentlichen mit Betriebsdruck des Kompressorselements (3) zugeführt wird und dessen Abluft in den Ansaugbereich oder alternativ in das Kompressorelement (3) an einer Stelle zurückgeführt wird, an der ein Druck zwischen Ansaug- und Betriebsdruck herrscht, wobei die Umschaltung zwischen den beiden alternativen Rückführungen durch mindestens ein Ventil erfolgt.

22. Misch- und Fördergerät nach einem oder mehreren der vorhergehenden Ansprüche , **dadurch gekennzeichnet, daß** die Drehrichtung mindestens eines Druckluftmotors (12) umschaltbar ist.

23. Verfahren zum Betrieb eines Misch- und Fördergeräts zur diskontinuierlichen, durch Beschickungsvorgänge unterbrochenen Mischung und anschließenden Förderung von Dickstoffen, insbesondere Mörtel und Beton, mit einem an eine Förderleitung angeschlossenen, ein motorisch angetriebenes Rührwerk (13) enthaltenden Mischkessel (14), der mit Misch- und Fördergut beschickt und mit Druckluft zum Austrag der Dickstoffe durch die Förderleitung beaufschlagt werden kann, mit einem in das Misch- und Fördergerät integrierten oder als separate Baueinheit ausgeführten, durch einen Verbrennungs- oder Elektromotor angetriebenes Kompressorelement (3) zur Erzeugung der Druckluft, **dadurch gekennzeichnet, daß** während der Mischphase die vom Kompressorelement (3) erzeugte Druckluft im wesentlichen nur zur Versorgung eines oder mehrerer, das Rührwerk (13) antreibender Druckluftmotoren (12) verwendet wird und daß während der Förderphase die vom Kompressorelement (3) erzeugte Druckluft sowohl zur Förderung des Dickstoffs als auch zur Versorgung eines oder mehrerer, das Rührwerk (13) antreibender Druckluftmotoren (12) verwendet wird.

24. Verfahren zum Betrieb eines Misch- und Fördergeräts nach Anspruch 23, **dadurch gekennzeichnet, daß** bei Verwendung mehrerer Druckluftmotoren (12) zum Antrieb des Rührwerks (13) während der Förderphase alle Druckluftmotoren (12), während der Mischphase jedoch nicht alle Druckluftmotoren (12) mit Druckluft versorgt werden.

25. Verfahren zum Betrieb eines Misch- und Fördergeräts nach Anspruch 23, **dadurch gekennzeichnet, daß** die Drehzahl und/oder die Antriebsleistung und/oder das Antriebsmoment mindestens eines Druckluftmotors (12), der mit mehreren Einlässen für die Druckluft und/oder mehreren Auslässen für die Abluft versehen ist, durch Zu- oder Abschaltung der Zufuhr von Druckluft bzw. Abfuhr von Abluft an einem oder mehreren dieser Ein- und Auslässe verändert wird.

26. Verfahren zum Betrieb eines Misch- und Fördergeräts nach einem oder mehreren der Ansprüche 23 bis 25, **dadurch gekennzeichnet, daß** durch Beeinflussung der Druckdifferenz zwischen Einlaß und Auslaß mindestens eines Druckluftmotors (12) die Drehzahl und/oder das Drehmoment und/oder die Antriebsleistung des Rührwerks (13) während der Mischphase höher ist, als in der Förderphase.

27. Verfahren zum Betrieb eines Misch- und Fördergeräts nach einem oder mehreren der Ansprüche 23 bis 26, **dadurch gekennzeichnet, daß** die Druckdifferenz zwischen Ein- und Auslaß mindestens eines Druckluftmotors (12) während der Mischphase größer ist, als während der Förderphase.

28. Verfahren zum Betrieb eines Misch- und Fördergeräts nach einem oder mehreren der Ansprüche 23 bis 27, **dadurch gekennzeichnet, daß** die Veränderung der Druckdifferenz zwischen Ein- und Auslaß mindestens eines Druckluftmotors (12) durch veränderliche Drosselung und/oder durch Umschaltung der Zufuhr der Druckluft und/oder der Abfuhr der Abluft zwischen verschiedenen Entnahme- und/oder Rückführstellen im Kompressorelement (3) oder Mischkessel, an denen der Ansaugdruck, der Betriebsdruck oder ein Zwischendruck herrscht, und/oder durch Veränderung eines Bypass zwischen Ein- und Auslaß erfolgt.

29. Verfahren zum Betrieb eines Misch- und Fördergeräts nach einem oder mehreren der Ansprüche 23 bis 28, **dadurch gekennzeichnet, daß** eine manuell oder automatisch betätigte Schalteinrichtung nach Schließung des Mischbehälters (14) sowohl die Versorgung mit Förderluft als auch die Reduzierung der Drehzahl und/oder des Drehmoments und/oder der Antriebsleistung des Rührwerks (13) freigibt und/oder auslöst.

30. Verfahren zum Betrieb eines Misch- und Fördergeräts nach einem oder mehreren der Ansprüche 23 bis 29, **dadurch gekennzeichnet, daß** eine mögliche Blockade des Rührwerks (13) automatisch erkannt wird und eine vorübergehende automatische Umkehrung der Drehrichtung des Rührwerks (13) auslöst.

## Claims

1. A mixing and conveying apparatus for the discontinuous mixing interrupted by feeding operations and the subsequent conveyance of thick substances, in particular mortar and concrete, comprising a mixing vessel (14) which is connected to a conveyor conduit and which includes a motor-driven agitator mechanism (13) and which is fed with material to be mixed and conveyed and which can be subjected to the action of compressed air for discharge of the thick substances through the conveyor conduit (26), and a compressor element (3) for producing the compressed air, which is integrated into the mixing and conveying apparatus or is in the form of a separate unit and is driven by an internal combustion engine or electric motor,
**characterised in that**
the motor drive for the agitator mechanism (13) is afforded by one or more compressed air motors (12) which are supplied with a part of the compressed air produced by the compressor element (3).

2. A mixing and conveying apparatus according to claim 1 **characterised in that** the compressed air feed and/or discharge of the compressed air motor or motors (12) is controlled by means of a control device which permits adaptation of the rotary speed and/or the torque and/or the drive power output of the compressed air motor or motors (12) to the various operating phases of the mixing and conveying process.

3. A mixing and conveying apparatus according to claim 1 or claim 2 **characterised in that** a plurality of compressed air motors (12) drive the agitator mechanism (13) individually or by way of a transmission in such a way that the rotary speed and/or the drive power output and/or the drive torque of the agitator mechanism can be altered by switching individual motors (12) on or off.

4. A mixing and conveying apparatus according to claim 1 or claim 2 **characterised in that** compressed air motors (12) with a plurality of inlets for compressed air and/or a plurality of outlets for the exhaust air are used, which are preferably connected to different separate working spaces and/or to different housing portions of the same working spaces, wherein the rotary speed and/or the drive power output and/or the drive torque of the compressed air motors (12) can be altered by switching on or off the feed of compressed air or the discharge of exhaust air at one or more of said inlets and outlets.

5. A mixing and conveying apparatus according to one or more of claims 1 to 4 **characterised in that** the pressure difference between the inlet and the outlet of at least one compressed air motor (12) is influenced at least at times by a variable bypass (9) between the inlet and the outlet.

6. A mixing and conveying apparatus according to one or more of claims 1 to 5 **characterised in that** the compressed air of at least one compressed air motor (12) is supplied at least at times at a pressure which substantially corresponds to the operating pressure of the compressor element (3).

7. A mixing and conveying apparatus according to one or more of claims 1 to 5 **characterised in that** the compressed air is fed at least at times to at least one compressed air motor (12) at a temperature which substantially corresponds to the final compression temperature of the compressor element (3).

8. A mixing and conveying apparatus according to one or more of claims 1 to 5 **characterised in that** the compressed air is heated at least at times before it is fed to at least one compressed air motor (12) in a heat exchanger to a temperature above the final compression temperature of the compressor element (3).

9. A mixing and conveying apparatus according to one or more of claims 1 to 5 **characterised in that** the compressed air is fed to at least one compressed air motor (12) at least at times with an oil content for lubrication, preferably with 0.5 to 50 mg of oil per kilogram of air.

10. A mixing and conveying apparatus according to claim 9 **characterised in that** when using oil-injected rotational compressors as the compressor elements (3) the desired oil content of the compressed air for at least one compressed air motor (12) is achieved by the compressed air being taken off at a suitable location upstream of fine separation of the oil in the compressor element (3).

11. A mixing and conveying apparatus according to one or more of claims 1 to 5 **characterised in that** the compressed air for at least one compressed air motor (12) is taken off at least at times at a location of the compressor element (3) at which a pressure between the intake pressure and the operating pressure obtains.

12. A mixing and conveying apparatus according to one or more of claims 1 to 11 **characterised in that** the supply of compressed air to at least one compressed air motor (12) can be opened and/or throttled and/or closed and/or switched over between different take-off locations by way of one or more valves.

13. A mixing and conveying apparatus according to one or more of claims 1 to 5 **characterised in that** the exhaust air of at least one compressed air motor (12) is recycled at least at times into the circuit of the compressor element (3).

14. A mixing and conveying apparatus according to one or more of claims 1 to 5 **characterised in that** the exhaust air of at least one compressed air motor (12) is recycled at least at times into the intake region of the compressor element (3), preferably into the inlet valve.

15. A mixing and conveying apparatus according to one or more of claims 1 to 5 **characterised in that** the exhaust air of at least one compressed air motor (12) is recycled at least at times into the compressor element (3) at a location at which a pressure between the intake pressure and the operating pressure obtains.

16. A mixing and conveying apparatus according to claim 15 **characterised in that** the exhaust air is recycled into the compressor element (3) by way of a check valve (29), wherein enclosed between the check valve (29) and the compression chambers in the compressor element (3) is a volume which is smaller than the volume of the compression chamber in the region of the connection of the recycling means, preferably less than 20%.

17. A mixing and conveying apparatus according to one or more of claims 1 to 5 **characterised in that** the exhaust air of at least one compressed air motor (12) is passed at least at times into the air supply of the mixing vessel (14).

18. A mixing and conveying apparatus according to one or more of claims 1 to 5 **characterised in that** the exhaust air of at least one compressed air motor (12) is discharged at least at times into the ambient atmosphere.

19. A mixing and conveying apparatus according to claim 17 or claim 18 and claim 8 **characterised in that** oil-bearing exhaust air of at least one compressed air motor (12) before passing into the mixing vessel (14) or before issuing into the ambient atmosphere is passed through an oil separator (7) from which the separated oil is recycled into the circuit of the compressor element (3).

20. A mixing and conveying apparatus according to one or more of claims 11 to 15 **characterised in that** the recycling of the exhaust air of at least one compressed air motor (12) can be opened and/or throttled and/or closed and/or switched over between different recycling locations by way of one or more valves.

21. A mixing and conveying apparatus according to one or more of the preceding claims **characterised in that** a compressed air motor (12) is used for driving the agitator mechanism (13), to which compressed air is supplied substantially at the operating pressure of the compressor element (3) and the exhaust air of which is recycled into the intake region or alternatively into the compressor element (3) at a location at which a pressure between the intake pressure and the operating pressure obtains, wherein switching over between the two alternative recycling conditions is effected by at least one valve.

22. A mixing and conveying apparatus according to one or more of the preceding claims **characterised in that** the direction of rotation of at least one compressed air motor (12) can be switched over.

23. A method of operating a mixing and conveying apparatus for the discontinuous mixing interrupted by feeding operations and the subsequent conveyance of thick substances, in particular mortar and concrete, comprising a mixing vessel (14) which is connected to a conveyor conduit and which includes a motor-driven agitator mechanism (13) and which is fed with material to be mixed and conveyed and which can be subjected to the action of compressed air for discharge of the thick substances through the conveyor conduit, and a compressor element (3) for producing the compressed air, which is integrated into the mixing and conveying apparatus or is in the form of a separate unit and is driven by an internal combustion engine or electric motor, **characterised in that** during the mixing phase the compressed air produced by the compressor element (3) is used substantially only for supplying one or more compressed air motors (12) for driving the agitator mechanism (13) and that during the conveying phase the compressed air produced by the compressor element (3) is used both for conveying the thick substance and also for supplying one or more compressed air motors (12) for driving the agitator mechanism (13).

24. A method of operating a mixing and conveying apparatus according to claim 23 **characterised in that** when using a plurality of compressed air motors (12) for driving the agitator mechanism (13) during the conveying phase all compressed air motors (12) are supplied with compressed air but during the mixing phase not all compressed air motors (12) are supplied with compressed air.

25. A method of operating a mixing and conveying apparatus according to claim 23 **characterised in that** the rotary speed and/or the drive power output and/or the drive torque of at least one compressed air motor (12) which is provided with a plurality of inlets for the compressed air and/or a plurality of outlets for the exhaust air is altered by switching on or off the supply of compressed air or the discharge of exhaust air at one or more of said inlets and outlets.

26. A method of operating a mixing and conveying apparatus according to one or more of claims 23 to 25 **characterised in that** the rotary speed and/or the torque and/or the drive power output of the agitator mechanism (13) is higher during the mixing phase than in the conveying phase by influencing the pressure difference between the inlet and the outlet of at least one compressed air motor (12).

27. A method of operating a mixing and conveying apparatus according to one or more of claims 23 to 26 **characterised in that** the pressure difference between the inlet and the outlet of at least one compressed air motor (12) is greater during the mixing phase than during the conveying phase.

28. A method of operating a mixing and conveying apparatus according to one or more of claims 23 to 27 **characterised in that** the variation in the pressure difference between the inlet and the outlet of at least one compressed air motor (12) is effected by variable throttling and/or by switching over the supply of the compressed air and/or the discharge of the exhaust air between different take-off and/or recycling locations in the compressor element (3) or mixing vessel, at which the intake pressure, the operating pressure or an intermediate pressure obtains, and/or by varying a bypass between the inlet and outlet.

29. A method of operating a mixing and conveying apparatus according to one or more of claims 23 to 28 **characterised in that** after closure of the mixing container (14) a manually or automatically actuated switching device enables and/or triggers both the supply with conveying air and also the reduction in the rotary speed and/or torque and/or drive power output of the agitator mechanism (13).

30. A method of operating a mixing and conveying apparatus according to one or more of claims 23 to 29 **characterised in that** a possible blockage of the agitator mechanism (13) is automatically detected and triggers a temporary automatic reversal in the direction of rotation of the agitator mechanism (13).

## Revendications

1. Appareil mélangeur et transporteur pour le mélange discontinu et interrompu par des opérations d'alimentation et le transport consécutif de matières épaisses, en particulier du mortier et du béton, comprenant un réservoir de mélange (14) raccordé à une conduite de transport et contenant un mélangeur (13) entraîné par moteur, qui peut être alimenté avec de la marchandise mélangée et transportée et peut être sollicité avec de l'air comprimé pour l'évacuation des matières épaisses par la conduite de transport (26) et un élément compresseur (3) intégré dans l'appareil mélangeur et transporteur ou réalisé sous la forme d'un module séparé, entraîné par un moteur à combustion ou un moteur électrique, pour la production de l'air comprimé,
**caractérisé en ce que** l'entraînement électrique de l'agitateur (13) s'effectue par un ou plusieurs moteurs à air comprimé (12), qui sont alimentés avec une part de l'air comprimé généré par l'élément compresseur (3).

2. Appareil mélangeur et transporteur selon la revendication 1, **caractérisé en ce que** l'arrivée et/ou l'évacuation d'air comprimé du ou des moteur(s) à air comprimé (12) est commandé au moyen d'un dispositif de commande, qui permet une adaptation du régime et/ou du couple et/ou de la puissance d'entraînement du ou des moteur(s) à air comprimé (12) aux différentes phases d'exploitation du processus de mélange et de transport.

3. Appareil mélangeur et transporteur selon la revendication 1 ou 2, **caractérisé en ce que** plusieurs moteurs à air comprimé (12) entraînent l'agitateur (13) individuellement ou au moyen d'un engrenage de telle sorte que le régime et/ou la puissance d'entraînement et/ou le couple d'entraînement de l'agitateur peut (peuvent) être modifié(s) par la mise en circuit ou hors circuit de moteurs (12) individuels.

4. Appareil mélangeur et transporteur selon la revendication 1 ou 2, **caractérisé en ce que** des moteurs à air comprimé (12) comprenant plusieurs entrées pour l'air comprimé et/ou plusieurs sorties pour l'air comprimé sont utilisés, lesquelles sont reliées de préférence à un différents espaces de travail séparés et/ou à différentes parties de boîtier des mêmes espaces de travail, le régime et/ou la puissance d'entraînement et/ou le couple d'entraînement des moteurs à air comprimé (12) pouvant être modifiés par la mise en circuit ou la mise hors circuit de l'arrivée d'air comprimé ou de l'évacuation d'air évacué sur une ou plusieurs de ces entrées ou sorties.

5. Appareil mélangeur et transporteur selon l'une quelconque ou plusieurs des revendications 1 à 4, **caractérisé en ce que** la différence de pression entre l'entrée et la sortie d'au moins un moteur à air comprimé (12) est influencée au moins par moments par une dérivation (9) modifiable entre l'entrée et la sortie.

6. Appareil mélangeur et transporteur selon l'une quelconque ou plusieurs des revendications 1à 5, **caractérisé en ce que** l'air comprimé est amené au moins temporairement à au moins un moteur à air comprimé (12) avec une pression qui correspond sensiblement à la pression de service de l'élément compresseur (3).

7. Appareil mélangeur et transporteur selon l'une quelconque ou plusieurs des revendications 1 à 5, **caractérisé en ce que** l'air comprimé est amené au moins temporairement à au moins à un moteur à air comprimé (12) avec une température qui correspond sensiblement à la température finale de compression de l'élément compresseur (3).

8. Appareil mélangeur et transporteur selon l'une quelconque ou plusieurs des revendications 1 à 5, **caractérisé en ce que** l'air comprimé est réchauffé au moins temporairement avant son arrivée à au moins un moteur à air comprimé (12) dans un échangeur de chaleur à une température supérieure à la température finale de compression de l'élément compresseur (3).

9. Appareil mélangeur et transporteur selon l'une quelconque ou plusieurs des revendications 1 à 5, **caractérisé en ce que** l'air comprimé est amené au moins temporairement à au moins un moteur à air comprimé (12) avec une teneur en huile pour le graissage, de préférence avec 0,5 jusqu'à 50 mg d'huile par kilogramme.

10. Appareil mélangeur et transporteur selon la revendication 9, **caractérisé en ce que**, si l'on utilise des compresseurs de rotation à injection d'huile comme éléments compresseurs (3), la teneur en huile souhaitée de l'air comprimé est obtenue pour au moins un moteur à air comprimé (12) par le fait que le prélèvement de l'air comprimé s'effectue en un endroit approprié avant la séparation fine de l'huile dans l'élément compresseur (3).

11. Appareil mélangeur et transporteur selon l'une quelconque ou plusieurs des revendications 1 à 5, **caractérisé en ce que** l'air comprimé pour au moins un moteur à air comprimé (12) est prélevé au moins temporairement en un endroit de l'élément compresseur (3) où règne une pression entre la pression d'aspiration et la pression de service.

12. Appareil mélangeur et transporteur selon l'une quelconque ou plusieurs des revendications 1 à 11, **caractérisé en ce que** l'arrivée d'air comprimé à au moins un moteur à air comprimé (12) peut être et/ou réduite et/ou fermée au moyen d'une ou de plusieurs vannes et/ou être commutée entre différents points de prélèvement.

13. Appareil mélangeur et transporteur selon l'une quelconque ou plusieurs des revendications 1 à 5, **caractérisé en ce que** l'air évacué d'au moins un moteur à air comprimé (12) est ramené au moins temporairement dans le circuit de l'élément compresseur (3).

14. Appareil mélangeur et transporteur selon l'une quelconque ou plusieurs des revendications 1 à 5, **caractérisé en ce que** l'air évacué d'au moins un moteur à air comprimé (12) est ramené au moins temporairement dans la zone d'aspiration de l'élément compresseur (3) de préférence dans la vanne d'entrée.

15. Appareil mélangeur et transporteur selon l'une quelconque ou plusieurs des revendications 1 à 5, **caractérisé en ce que** l'air d'évacuation d'au moins un moteur à air comprimé (12) est ramené au moins temporairement en un endroit dans l'élément compresseur (3) où règne une pression entre la pression d'aspiration et la pression de service.

16. Appareil mélangeur et transporteur selon la revendication 15, **caractérisé en ce que** l'air d'évacuation est ramené par une vanne antiretour (29) dans l'élément compresseur (3), un volume, qui est inférieur au volume de la chambre de compression de la zone du raccordement du recyclage, de préférence inférieur à 20 %, étant enfermé entre la vanne antiretour (29) et les chambres de compression dans l'élément compresseur (3).

17. Appareil mélangeur et transporteur selon l'une quelconque ou plusieurs des revendications 1 à 5, **caractérisé en ce que** l'air d'évacuation d'au moins un moteur à air comprimé (12) est guidé au moins temporairement dans l'arrivée du réservoir de mélange (14).

18. Appareil mélangeur et transporteur selon l'une quelconque ou plusieurs des revendications 1 à 5, **caractérisé en ce que** l'air d'évacuation d'au moins un moteur à air comprimé (12) est évacué au moins temporairement dans l'environnement.

19. Appareil mélangeur et transporteur selon la revendication 17 ou 18 et la revendication 8, **caractérisé en ce que** l'air d'évacuation contenant de l'huile d'au moins un moteur à air comprimé (12) est dirigé avant l'entrée dans le réservoir de mélange (14) ou la sortie dans l'environnement par un séparateur d'huile (7), à partir duquel l'huile séparée est recyclée dans le circuit de l'élément compresseur (3).

20. Appareil mélangeur et transporteur selon l'une quelconque ou plusieurs des revendications 11 à 15, **caractérisé en ce que** le recyclage de l'air d'évacuation d'au moins un moteur à air comprimé (12) peut être ouvert et/ou réduit et/ou fermé au moyen d'une ou de plusieurs vannes et/ou commuté entre divers points de recyclage.

21. Appareil mélangeur et transporteur selon l'une quelconque ou plusieurs des revendications précédentes, **caractérisé en ce qu'**un moteur à air comprimé (12) est utilisé pour l'entraînement de l'agitateur (13), auquel de l'air comprimé est amené essentiellement avec de la pression de service de l'élément compresseur (3) et dont l'air d'évacuation est recyclé dans la zone d'aspiration ou comme alternative dans l'élément compresseur (3) en un endroit où règne une pression entre la pression d'aspiration et la pression de service, la commutation entre les deux recyclages alternatifs s'effectuant par au moins une vanne.

22. Appareil mélangeur et transporteur selon l'une quelconque ou plusieurs des revendications précédentes, **caractérisé en ce que** le sens de rotation d'au moins un moteur à air comprimé (12) est réversible.

23. Procédé pour l'exploitation d'un appareil mélangeur et transporteur pour le mélange discontinu, interrompu par des opérations d'alimentation et le transport consécutif de matières épaisses, en particulier du mortier et du béton, comprenant un réservoir de mélange (14) raccordé à une conduite de transport et contenant un agitateur (13) entraîné par moteur, qui peut être alimenté avec de la marchandise mélangée et transportée et être sollicité avec de l'air comprimé pour l'évacuation des matières épaisses par la conduite de transport, un élément compresseur (3) intégré dans l'appareil mélangeur et transporteur ou réalisé sous la forme d'un module séparé, entraîné par un moteur à combustion ou moteur électrique, pour la production de l'air comprimé, **caractérisé en ce que** l'air comprimé généré par l'élément compresseur (3) est utilisé pendant la phase de mélange est utilisé essentiellement seulement pour l'alimentation d'un ou de plusieurs moteurs à air comprimé (12) entraînant l'agitateur (13) et **en ce que**, pendant la phase de transport, l'air comprimé généré par l'élément compresseur est utilisé aussi bien pour le transport de la matière épaisse que pour l'alimentation d'un ou de plusieurs moteurs à air comprimé (12) entraînant l'agitateur (13).

24. Procédé pour l'exploitation d'un appareil mélangeur et transporteur selon la revendication 23, **caractérisé en ce que**, si l'on utilise plusieurs moteurs à air comprimé (12) pour l'entraînement de l'agitateur (13), tous les moteurs à air comprimé (12) sont alimentés en air comprimé pendant la phase de transport, mais tous les moteurs à air comprimé (12) ne sont pas alimentés en air comprimé pendant la phase de mélange.

25. Procédé pour l'exploitation d'un appareil mélangeur et transporteur selon la revendication 23, **caractérisé en ce que** le régime et/ou la puissance d'entraînement et/ou le couple d'entraînement d'au moins un moteur à air comprimé (12), qui est doté de plusieurs entrées pour l'air comprimé et/ou plusieurs sorties pour l'air d'évacuation, est modifié par la mise en circuit ou hors circuit de l'arrivée d'air comprimé ou l'évacuation d'air comprimé sur une ou plusieurs de ces entrées et sorties.

26. Procédé pour l'exploitation d'un appareil mélangeur et transporteur selon l'une quelconque ou plusieurs des revendications 23 à 25, **caractérisé en ce que**, en influant sur la différence de pression entre l'entrée et la sortie d'au moins un moteur à air comprimé (12), le régime et/ou le couple et/ou la puissance d'entraînement de l'agitateur (13) pendant la phase de mélange est supérieur(e) à celui ou celle pendant la phase de transport.

27. Procédé pour l'exploitation d'un appareil mélangeur et transporteur selon l'une quelconque ou plusieurs des revendications 23 à 26, **caractérisé en ce que** la différence de pression entre l'entrée et la sortie d'au moins un moteur à air comprimé (12) pendant la phase de mélange est plus grande que pendant la phase de transport.

28. Procédé pour l'exploitation d'un appareil mélangeur et transporteur selon l'une quelconque ou plusieurs des revendications 23 à 27, **caractérisé en ce que** la variation de la différence de pression entre l'entrée et la sortie d'au moins un moteur à air comprimé (12) s'effectue par la réduction variable et/ou par l'inversion de l'arrivée de l'air comprimé et/ou de l'évacuation de l'air évacué entre différents points de prélèvement et/ou de recyclage dans l'élément compresseur (3) ou le réservoir de mélange, sur lesquels règne la pression d'aspiration, la pression de service ou une pression intermédiaire, et/ou par la variation d'une dérivation entre l'entrée et la sortie.

29. Procédé pour l'exploitation d'un appareil mélangeur et transporteur selon l'une quelconque ou plusieurs des revendications 23 à 28, **caractérisé en ce qu'**un dispositif de commutation actionné manuellement ou automatiquement libère et/ou déclenche après la fermeture du réservoir de mélange (14) aussi bien l'alimentation en air de transport que la réduction du régime et/ou du couple et/ou de la puissance d'entraînement de l'agitateur (13).

30. Procédé pour l'exploitation d'un appareil mélangeur et transporteur selon l'une quelconque ou plusieurs des revendications 23 à 29, **caractérisé en ce qu'**un blocage possible de l'agitateur (13) est détecté automatiquement et déclenche une inversion automatique provisoire du sens de rotation de l'agitateur (13).
